# FASCICULE DE BREVET EUROPEEN

(11) **EP 2 675 630 B1**
(45) Date de publication et mention de la délivrance du brevet: **08.04.2015**
(21) Numéro de dépôt: 12707879.8
(22) Date de dépôt: 07.02.2012
(51) Int. Cl.: B44C 1/28, B44C 3/12

(54) **ENSEMBLE D'ELEMENTS INDIVIDUELS DESTINES A FORMER UNE STRUCTURE DE TYPE MOSAIQUE, STRUCTURE DE TYPE MOSAIQUE ET PROCEDE DE REALISATION DE CELLE-CI**
SATZ AUS EINZELNEN ELEMENTEN ZUR HERSTELLUNG EINER MOSAIKARTIGEN STRUKTUR UND MOSAIKARTIGE STRUKTUR SOWIE HERSTELLUNGSVERFAHREN DAFÜR
SET OF INDIVIDUAL ELEMENTS INTENDED FOR FORMING A MOSAIC-LIKE STRUCTURE, AND MOSAIC-LIKE STRUCTURE AND METHOD FOR PRODUCING SAME

(30) Priorité: 17.02.2011 FR 1151328
(43) Date de publication de la demande: 25.12.2013
(73) Titulaire: Wrobleski, Serge, 21120 Lux (FR)
(72) Inventeur: Wrobleski, Serge, 21120 Lux (FR)
(74) Mandataire: Chaillot, Geneviève
(86) Numéro de dépôt international: PCT/FR2012/050264
(87) Numéro de publication internationale: WO 2012/110729

(56) Documents cités:
- EP-A1- 1 759 877
- EP-A2- 2 259 852
- FR-A1- 2 733 940
- US-A1- 2004 163 749
- US-A1- 2007 071 963

## Description

La présente invention concerne le domaine des structures de type mosaïque, et porte plus particulièrement sur un ensemble d'éléments individuels destinés à former, une fois assemblés les uns aux autres, une structure de type mosaïque, sur une structure de type mosaïque formée par un tel ensemble d'éléments individuels, sur un procédé de réalisation d'une telle structure de type mosaïque, sur un produit programme d'ordinateur pour la mise en oeuvre de ce procédé et sur une installation de décoration incorporant la structure de type mosaïque.

Dans la présente demande, on désigne par mosaïque toute juxtaposition de morceaux ou éléments, identiques ou différents, de façon à former une structure d'un seul tenant présentant une surface extérieure portant un décor reproduisant au moins une image donnée lorsqu'une personne observant la surface extérieure se trouve en une position donnée.

Le terme « mosaïque » tel qu'il est utilisé dans la présente demande recouvre donc aussi bien les mosaïques au sens traditionnel, dans lequel les joints entre les tesselles sont visibles et participent à l'aspect visuel attrayant de la structure, que les structures dans lesquelles les frontières entre les différents morceaux ou éléments ne sont pas visibles à l'oeil nu.

Une structure de type mosaïque se présente généralement sous la forme d'un panneau de plus ou moins grandes dimensions et pouvant être fixé à un mur, au sol ou sur un quelconque objet, tel que des vêtements, des bibelots, etc., les dimensions de la structure étant bien entendu adaptées au support sur lequel elle doit être fixée. Bien entendu, la surface extérieure de la structure de type mosaïque, qui porte le décor, peut ne pas être plane.

L'art décoratif a pris de nos jours une place importante et de nombreuses techniques ont été proposées pour fournir des surfaces de décoration présentant un aspect agréable à l'oeil.

L'une de ces techniques consiste à reproduire une image par un décor constitué de sillons creusés dans une surface d'un panneau généralement de couleur blanche. Ces sillons, généralement tous creusés dans une même direction du panneau et donc parallèles entre eux, créent des zones d'ombre, de couleur noir, en contraste avec la couleur blanche des parties de surface non gravées. L'image est ainsi reproduite uniquement en noir et blanc, et sa perception par l'observateur variera en fonction de la position de ce dernier par rapport au panneau et à l'orientation de la lumière ambiante.

Afin de définir la largeur des sillons, laquelle détermine la luminance de la zone d'ombre créée, et par là l'intensité du noir perçu par l'observateur, on réalise au préalable un traitement de conversion d'image couleur en niveaux de gris sur l'image devant être reproduite. Un tel traitement comprend par exemple les étapes de décomposition de l'image de départ en pixels, de détermination des trois composantes RVB (rouge, vert, bleu) de chaque pixel, et d'application d'une formule de conversion en niveau de gris pour chaque pixel, par exemple celle proposée par la Commission Internationale de l'Éclairage dans sa recommandation 709 ou sa recommandation 601.

Il convient de noter que l'image peut également être préalablement traitée pour obtenir un effet relief, par exemple par l'accentuation des différences de niveau de gris des différents pixels, de sorte que l'observateur perçoit une image en trois dimensions.

Une fois que l'on a déterminé la largeur des sillons, laquelle varie généralement le long de ceux-ci, on usine une matrice à l'aide d'un centre d'usinage, de telle sorte qu'elle constitue la contre-empreinte du panneau que l'on souhaite obtenir. Les panneaux sont ensuite fabriqués par moulage à l'aide de la matrice ainsi obtenue.

Cette technique présente l'avantage de permettre l'obtention d'un panneau portant un décor reproduisant une image agréable à l'oeil et pouvant apparaître atypique dans la mesure où elle n'apparaît que dans une position donnée de l'observateur.

Cette technique présente cependant l'inconvénient d'être coûteuse à mettre en oeuvre, principalement en raison de l'opération d'usinage de la matrice, qui peut s'avérer fastidieuse. En effet, pour obtenir une image d'une précision satisfaisante, il est nécessaire de prévoir un nombre de sillons qui peut se révéler important et augmentant d'autant le coût et la durée de l'opération d'usinage.

Ceci est en outre amplifié lorsque cette technique est mise en oeuvre sur des panneaux de grandes dimensions, et ce en raison du fait que, pour que l'observateur ait une perception suffisamment précise de l'image, il est nécessaire qu'il se situe à plusieurs mètres de ceux-ci.

Par conséquent, en raison du besoin des fabricants de proposer des panneaux incorporant cette technique à des coûts raisonnables, la gamme d'images proposées par les fabricants a été grandement limitée, et ce afin d'amortir l'investissement que représente la fabrication d'une matrice, notamment si l'on prend en compte le besoin pour un centre d'usinage.

Le document US-A-2004/0163749 décrit un ensemble d'éléments individuels destinés à former une structure de type mosaïque, selon le préambule de la revendication 1.

En cherchant une solution à ces problèmes, le déposant a réalisé qu'il est possible d'obtenir de tels panneaux à l'aide d'éléments individuels standards comportant chacun une partie de décor comprenant un ou plusieurs sillons dont on connaît les luminances des zones d'ombre qu'ils créent en fonction de la position de l'observateur. Le déposant a également réalisé qu'il est possible de ne pas limiter l'utilisation du niveau de gris en liaison avec des sillons, mais de l'élargir à la définition de zones dont les luminances sont définies en fonction du niveau de gris. Ainsi, chaque élément individuel porte une partie de décor reproduisant une partie de l'image d'ensemble grâce à la différence de luminance, et donc au contraste, entre différentes zones de l'élément individuel. L'utilisation d'éléments individuels que l'on assemble peut également permettre d'obtenir un effet visuel analogue à celui produit par une mosaïque et qui est agréable à l'oeil.

La présente invention a donc pour objet un ensemble d'éléments individuels destinés à former, une fois assemblés les uns aux autres, une structure de type mosaïque portant, sur une face, un décor reproduisant au moins une image, le décor étant défini par des parties de décor reproduisant chacune une partie correspondante de ladite au moins une image, chaque élément individuel portant une telle partie de décor sur sa face destinée à faire partie de la face de la structure portant le décor, caractérisé par le fait que
chaque partie de décor comprend une ou plusieurs formations correspondant chacune respectivement à la partie d'image ou à une sous-partie de la partie d'image reproduite par la partie de décor, la ou chaque formation créant une zone ayant une luminance définie en fonction du niveau de gris de la partie d'image ou de la sous-partie d'image associée à la formation, la luminance de la zone croissant ou décroissant avec le niveau de gris.

La partie de décor est formée par la face et la ou les formations qu'elle porte, la face pouvant éventuellement participée à la reproduction de la partie d'image ou de la sous-partie d'image associée à l'élément individuel.

La correspondance entre le niveau de gris et la luminance de la zone créée par une formation peut être établie de manière empirique ou après simulation sur ordinateur.

On peut envisager que chaque partie d'image corresponde à un pixel de l'image de départ, auquel cas elle est d'une couleur et chaque élément individuel comprend une formation créant une zone dont la luminance correspond au niveau de gris de ladite couleur.

Il va de soi que dans ce cas, les dimensions des éléments individuels doivent être suffisamment petites, par exemple de l'ordre du centimètre, pour permettre de reproduire une image avec une résolution suffisante pour être agréable à l'oeil.

Il est également possible d'imaginer que chaque partie d'image puisse être formée d'une pluralité de sous-parties d'image, c'est-à-dire de pixels, chacune d'une couleur. En d'autres termes, la partie d'image associée à l'élément individuel comprend plusieurs pixels. Chaque sous-partie d'image, ou pixel, est convertie en niveau de gris et, pour chaque sous-partie d'image, une formation est réalisée sur l'élément individuel pour créer une zone dont la luminance correspond au niveau de gris de la sous-partie d'image et dont la position sur l'élément individuel correspond à la position de la sous-partie d'image, ou pixel, dans la partie d'image.

Ainsi, l'élément individuel correspondant à une telle partie d'image comporte une pluralité de formations correspondant chacune à une sous-partie d'image, ou pixel, de sorte que l'élément individuel porte une partie de décor reproduisant une partie d'image plus complexe.

Il va de soi que si le niveau de gris de la partie d'image ou de la sous-partie d'image correspond au blanc, l'élément individuel correspondant ne porte aucune formation et la partie de décor est formée par une face de l'élément individuel.

De façon avantageuse, une telle partie d'image correspond à un élément graphique particulier, par exemple un motif répété, de sorte que l'élément individuel correspondant porte un décor reproduisant cet élément graphique.

On constate donc que la présente invention permet également de composer une image d'ensemble à partir d'une pluralité de parties d'image, qui correspondent chacune à un élément graphique précité, de sorte que l'acheteur peut composer soi-même, à partir de différentes parties d'image indépendantes les unes des autres, l'image qu'il souhaite prendre comme décoration.

Ainsi, il est maintenant possible de proposer une banque d'éléments graphiques à l'utilisateur, qui peut composer sa mosaïque, et il suffit d'assembler les éléments individuels associés à chaque élément graphique de manière à former la mosaïque.

Force est de constater que ceci permet de résoudre le problème de limitation de la gamme d'images proposées aux acheteurs lorsque les formations sont des sillons comme décrit ci-dessus, puisqu'il n'est plus nécessaire d'amortir l'investissement associé à la fabrication de matrices. Au contraire, dans la mesure où une seule matrice, permettant la fabrication d'un élément graphique, peut être utilisée pour plusieurs images, on peut élargir de façon significative la gamme d'images proposées tout en réduisant leur prix.

En outre, dans un tel cas, les dimensions des éléments individuels peuvent être plus importantes, par exemple de l'ordre de dizaines de centimètres, de sorte que l'opération d'assemblage des différents éléments individuels composant la structure de type mosaïque souhaitée est simplifiée.

Selon un mode de réalisation, les formations sont constituées par des amas d'une matière photoluminescente, phosphorescente ou fluorescente, et notamment d'un mélange de poudre photoluminescente, phosphorescente ou fluorescente, et de résine, appliqués sur les éléments individuels, la matière photoluminescente, phosphorescente ou fluorescente, le cas échéant la poudre photoluminescente, phosphorescente ou fluorescente, étant concentrée en fonction du niveau de gris de la partie d'image ou de la sous-partie d'image associée à l'amas, le pouvoir photoluminescent, phosphorescent ou fluorescent, augmentant lorsque le niveau de gris augmente.

De préférence, la poudre photoluminescente, phosphorescente ou fluorescente, utilisée est une poudre dont le pouvoir photoluminescent, phosphorescent ou fluorescent, est de longue durée et se recharge par la lumière. Ces poudres sont maintenant bien connues et largement disponibles dans la commerce, par exemple auprès de la Société Idem Conseil. On peut par exemple utiliser comme résine de la résine polyester, de la résine époxy ou de la résine polyuréthane. La concentration de la matière photoluminescente, phosphorescente ou fluorescente, dans le sens intensité de la photoluminescence, phosphorescence ou fluorescence, produite, peut être modifiée par dilution ou par l'application d'une plus ou moins grande quantité de matière. La structure formée par de tels éléments individuels peut de cette façon reproduire une image dans l'obscurité, en particulier la nuit, et se recharger le jour.

Selon un autre mode de réalisation, les formations sont constituées par des reliefs et/ou des creux, créant chacun une zone d'ombre dont la luminance, qui est définie, dans une position donnée d'une personne observant la structure de type mosaïque, en fonction du niveau de gris de la partie d'image ou de la sous-partie d'image, diminue lorsque le niveau de gris de la partie d'image ou sous-partie d'image qui leur est associée augmente.

Que les formations soient des amas de matière photoluminescente, phosphorescente ou fluorescente, ou des reliefs et/ou des creux, il est possible de dissocier l'image qu'elles reproduisent d'une image d'arrière-plan reproduite par les couleurs des éléments individuels.

En d'autres termes, il est possible de combiner la présente invention à la technique des mosaïques traditionnelles.

Les mosaïques traditionnelles sont constituées par une juxtaposition de morceaux de céramique, de marbre, d'émail ou de pierre, appelés tesselles, qui sont collés soit sur leur support final, lequel peut être un mur, un sol, un objet, etc., ou sur un filet de fibre de verre qui sera alors collé sur le support final. Dans la technique traditionnelle, les tesselles sont obtenues directement par coupe d'un matériau de base, suivi parfois par un taillage à la main. Les dimensions les plus communes pour les tesselles sont de 1 à 3 centimètres pour un peu moins d'1 centimètre d'épaisseur.

Les matériaux utilisés pour fabriquer les tesselles sont généralement naturellement colorés dans la masse, mais il est possible d'appliquer une couche de peinture sur les tesselles, le principe étant que chaque tesselle est d'une unique couleur.

Ainsi, l'assemblage des tesselles, généralement à l'aide de mastic, de colle hydraulique ou d'enduit, permet de former un décor d'arrière-plan pouvant le cas échéant reproduire une image donnée, la reproduction de cette dernière étant alors définie par les différentes couleurs des tesselles.

Il ressort que la combinaison de la technique des mosaïques traditionnelles à la présente invention, c'est-à-dire colorer les éléments individuels selon l'invention pour reproduire une image une fois qu'ils sont assemblés les uns aux autres, offrent de multiples possibilités. Dans cette optique, les faces des éléments individuels portant les parties de décor peuvent être colorées. Il est possible d'appliquer une couleur sur la face des éléments individuels par un procédé d'impression à jet d'encre, ou de teindre les éléments individuels dans la masse.

Comme indiqué ci-dessus, on peut envisager de dissocier l'image reproduite par les couleurs des éléments individuels de celle(s) formée(s) par les formations, et ainsi obtenir une superposition d'images, ce qui n'est pas réalisable en mosaïque traditionnelle.

En variante, on peut définir les formations de telle sorte que la luminance des zones qu'elles créent correspond au niveau de gris de la couleur de l'élément individuel. Dans ce cas, les formations ont pour effet de renforcer et d'améliorer le rendu visuel de l'image reproduite par le décor de la structure.

Il est également possible de créer une structure de type mosaïque destinée à être disposée en façade d'une construction, par exemple d'une maison, et qui reproduit une image que l'on a définie de telle sorte qu'en été, les formations des éléments individuels produisent des zones d'ombrage qui permettent de baisser la température de la façade, facilitant les mouvements de convexion, et qu'en hiver, ces mêmes zones permettent un chauffage de la façade. Les formations des éléments individuels selon l'invention sont ainsi utilisées pour réaliser un micro-ombrage ou mini-ombrage de la façade.

En d'autres termes, l'image de départ est définie, notamment en fonction de la position du soleil et de son mouvement tout au long de l'année, de telle sorte qu'une fois convertie en niveaux de gris, les positions des zones sombres correspondent aux zones d'ombrage réelles qui permettent d'éviter la surchauffe en été et de conserver la chaleur du bâtiment en hiver.

La détermination d'une telle image de départ se fait après calcul très précis de l'exposition de la maison.

Lorsque les formations sont des creux, une matière ayant un effet de modulation optique, à savoir un effet de rapetissement, de grossissement ou de réflexion, telle qu'un verre de silice ou une matière contenant des cristaux de quartz, peut être disposée dans les creux de façon à moduler l'effet optique produit par les zones d'ombre.

Une telle matière permet d'accentuer ou d'amoindrir l'effet produit par les creux. Ceci est particulièrement avantageux lorsque l'on utilise des éléments individuels de très petites dimensions, auquel cas l'effet visuel des parties de décor seul peut ne pas être suffisamment perceptible à l'oeil.

Dans le cas où l'on colore les éléments individuels pour reproduire une image en arrière-plan, à la manière d'une mosaïque, et que les formations sont définies pour que les luminances des zones qu'elles créent correspondent à la couleur de l'élément individuel, la disposition d'une telle matière permet de renforcer encore l'effet des formations, par la diffusion des contours des creux : l'utilisateur ne va plus percevoir les creux en eux-mêmes, mais uniquement les zones d'ombre qu'ils créent.

Selon une caractéristique particulière facultative, les creux sont des sillons rectilignes et parallèles dont les dimensions augmentent lorsque le niveau de gris de la partie d'image ou sous-partie d'image qui lui est associée augmente. En d'autres termes, on met en oeuvre la technique de gravure décrite ci-dessus en liaison avec l'état antérieur de la technique.

Les sillons peuvent avoir l'un quelconque d'une diversité de profils transversaux. Les sillons peuvent par exemple avoir un profil transversal rectangulaire, auquel cas la largeur et/ou la profondeur des sillons augmentent lorsque ledit niveau de gris augmente. Les sillons peuvent également avoir un profil transversal triangulaire, définis par deux surfaces inclinées se réunissant au fond du sillon en formant un angle, auquel cas la profondeur et/ou l'inclinaison des surfaces et/ou l'angle augmentent lorsque ledit niveau de gris augmente. Ledit angle peut se trouver dans une plage allant de 1° à 179°, de préférence dans une plage allant de 30° à 120°.

Selon une caractéristique particulière facultative, les creux sont constitués chacun par un cône creusé dans l'élément individuel, le demi-angle du cône se trouvant notamment dans une plage allant de 1° à 89°, et de préférence dans une plage allant de 15° à 60°.

Selon une caractéristique particulière facultative, une matière fluorescente, phosphorescente ou photoluminescente, et notamment un mélange de poudre fluorescente, phosphorescente ou photoluminescente et de résine, est disposée dans les creux de façon à reproduire l'image dans l'obscurité. On peut utiliser les mêmes matières et la même résine que celles mentionnées ci-dessus.

Il convient ici de noter que lorsque les formations portées par les éléments individuels sont des reliefs ou des creux, ils créent une zone dont la luminance correspond à un niveau de gris donné selon l'éclairage donnée aux éléments individuels, et donc selon la position donnée de l'observateur par rapport à la structure de type mosaïque dans le cas d'un éclairage constant et immobile.

En d'autres termes, dans ce dernier cas, la perception de l'image qu'à l'observateur dépend de sa position, de sorte qu'il est possible de prévoir que chaque élément individuel comprenne une première série de formations reproduisant une première partie d'image dans une première position de l'observateur, mais également une seconde série de formations reproduisant une seconde partie d'image, identique ou différente de la première partie d'image, dans une seconde position de l'observateur. Le nombre de séries de formations n'est bien entendu pas limité à deux, mais au nombre maximal de formations pouvant être réalisées sur l'élément individuel tout en permettant qu'elles remplissent leur fonction de création d'une zone de luminance donnée. Ceci dépend donc des dimensions des éléments individuels.

Il est également possible de prévoir que la structure de type mosaïque comprenne un premier ensemble d'éléments individuels qui portent des formations qui correspondent à une première image que l'on peut voir lorsque l'on se trouve une première position donnée par rapport à la structure de type mosaïque, et un second ensemble d'éléments individuels qui portent des formations qui correspondent à une seconde image lorsque l'on se trouve dans une seconde position, différente de la première position.

Par conséquent, l'ensemble d'éléments individuels selon la présente invention permet de reproduire une succession d'images, différentes ou identiques, lorsque l'observateur se déplace par rapport à la structure de type mosaïque lorsque l'éclairage est constant et immobile.

On peut également obtenir une telle succession d'images lorsque l'observateur est immobile, en positionnant une source d'éclairage de façon à ce qu'elle éclaire de manière variable la structure de type mosaïque. Une telle variation peut être obtenu soit par déplacement de la source d'éclairage par rapport à la structure, soit par modulation de l'intensité de l'éclairage selon certaines régions de la structure, soit une combinaison des deux.

Bien entendu, une telle source d'éclairage peut être commandée de telle sorte que la structure produise une succession d'images en fonction du déplacement de l'observateur par rapport à la structure. Ainsi, par exemple, la structure de type mosaïque peut s'étendre sur le sol ou une paroi d'un couloir, une source d'éclairage étant disposée de façon opposée le long de ce couloir et éclairant la structure en fonction d'une vitesse prédéfinie de déplacement d'une personne traversant le couloir. Il est également possible de prévoir des capteurs de position communiquant avec un calculateur commandant la source d'éclairage, de telle sorte que cette dernière puisse éclairer la structure en fonction de la vitesse réelle de la personne traversant le couloir.

Il est également possible de combiner une succession d'images, obtenue comme décrit ci-dessus, à la superposition d'images permise si l'on combine la présente invention à la technique de la mosaïque traditionnelle. Par conséquent, la présente invention permet d'obtenir une structure de type mosaïque reproduisant un arrière-plan duquel se détache une succession d'images en fonction du déplacement de l'observateur ou d'une source d'éclairage, ou des deux.

De préférence, les éléments individuels ont la même forme de section transversale, notamment hexagonale ou carré. Cela permet un assemblage aisé et rapide.

La distance entre deux côtés opposés de chaque élément individuel peut être de 4 mm lorsque les éléments individuels correspondent chacun à un pixel ou partie d'image.

Si l'élément individuel représente une partie d'image composée de plusieurs sous-parties d'image, ou pixels, de sorte que la partie de décor de l'élément individuel reproduit un élément graphique comme décrit ci-dessus, l'élément individuel peut se présenter sous la forme d'une plaque de 30 cm², de formes variables, de préférence emboîtables.

Des éléments individuels peuvent comprendre un moyen apte à émettre de la lumière vers l'extérieur à partir de la face extérieure, portant la partie de décor, dudit élément individuel, un tel moyen étant notamment constitué par une fibre optique reliée à une source de lumière.

Les éléments individuels peuvent être réalisés en tout matériau, de préférence en un matériau qui peut être moulé. En particulier, ils peuvent être réalisés en mortier de ciment, céramique, pierre, magnésie, terre cuite, résine polyuréthane, résine époxy, etc.

Les éléments individuels peuvent également être réalisés en un matériau réfléchissant, tel que le verre. Ceci permet d'obtenir des effets visuels particulièrement agréables.

La présente invention a également pour objet une structure de type mosaïque portant un décor reproduisant au moins une image, caractérisée par le fait qu'elle est composée de l'ensemble d'éléments individuels tel que défini ci-dessus, assemblés les uns aux autres.

La présente invention a également pour objet un procédé de réalisation d'une structure de type mosaïque telle que définie ci-dessus, à partir d'un ensemble d'éléments individuels tel que défini ci-dessus, mis en oeuvre par ordinateur, caractérisé par le fait qu'il comprend les étapes consistant à :
- exécuter un algorithme sur une image de départ, ledit algorithme décomposant, en fonction des éléments individuels de l'ensemble d'éléments individuels, l'image de départ en parties d'image de telle sorte que le ou les niveaux de gris dans chaque partie d'image correspondent à la partie de décor d'au moins un élément individuel, les parties d'image dont le ou les niveaux de gris ne correspondent pas à la partie de décor d'au moins un élément individuel étant décomposées en parties d'image de plus petite dimension de manière itérative jusqu'à ce que le ou les niveaux de gris de chaque partie d'image correspondent à au moins un élément individuel de l'ensemble ; et
- construire la structure de type mosaïque à partir des éléments individuels qui portent une partie de décor ayant une ou des formations créant une zone ayant une luminance correspondant aux niveaux de gris des parties d'image, de façon à obtenir une structure de type mosaïque portant un décor reproduisant l'image de départ.

On peut par exemple prédéfinir les paramètres des éléments individuels que l'on a à disposition pour construire la mosaïque, tels que leurs formes géométriques et leurs dimensions, les formes et dimensions de la ou des formations qu'ils portent, la taille des joints entre les éléments individuels, etc., et les mettre en entrée de l'algorithme.

On peut également prévoir la possibilité de permettre à l'utilisateur de modifier la formule de conversion en niveaux de gris utilisée par l'algorithme pour convertir l'image de départ en niveaux de gris.

Il convient de souligner ici que, dans la mesure où les éléments individuels reproduisent une image, la présente invention n'est pas limitée à une technique particulière de représentation graphique, mais permet au contraire de reproduire des peintures, des fresques, des dessins, etc., car ils peuvent être mis sous la forme d'une image numérique. En particulier, on peut appliquer la technique de la stéréoscopie et utiliser une image stéréoscopique pour que le décor produise l'illusion d'une image en relief.

Le procédé selon l'invention peut comprendre en outre, après l'exécution de l'algorithme et avant l'étape de construction de la structure de type mosaïque, une étape de simulation par ordinateur de la structure de type mosaïque finale et, le cas échéant, une étape consistant à ré-exécuter l'algorithme après modification par l'utilisateur de l'ensemble d'éléments individuels à disposition.

Ainsi, si le rendu obtenu après que l'on a indiqué par exemple une première taille d'éléments individuels à disposition et une première série de dimensions des formations qu'ils portent, on peut accroître la résolution de l'image reproduite par le décor de la structure de type mosaïque en indiquant de plus petites tailles d'éléments individuels et par exemple un plus grand nombre de dimensions de formations.

La simulation tient avantageusement compte de la position et/ou du déplacement de l'observateur et/ou de la ou des sources d'éclairage et permet la manipulation interactive de la position et/ou du déplacement de l'observateur et/ou de la ou des sources d'éclairage.

Lorsque l'on utilise pour former les éléments individuels des matériaux reflétant la lumière, même légèrement, cette simulation tient également compte de cette réflexion.

Lorsque l'on place dans les creux d'éléments individuels une matière ayant un effet de modulation optique, l'étape de simulation tient également compte de cette matière.

Comme indiqué précédemment, on peut également prévoir une étape de traitement de l'image de départ, par exemple pour accentuer les contrastes.

La présente invention a également pour objet un produit programme d'ordinateur mémorisant un code exécutable pour l'exécution de l'algorithme du procédé tel que défini ci-dessus et la mise en oeuvre de l'étape de simulation de la structure de type mosaïque finale et de l'étape de ré-exécution de l'algorithme du procédé tel que défini ci-dessus.

La présente invention porte également sur une installation de décoration, caractérisée par le fait qu'elle comprend une structure de type mosaïque telle que définie ci-dessus et une source d'éclairage agencée pour éclairer la structure de type mosaïque, notamment de manière variable soit par déplacement de la source d'éclairage, soit par modulation de l'intensité d'éclairage de la structure, ou une combinaison des deux.

Pour mieux illustrer l'objet de la présente invention, on va en décrire ci-après un mode de réalisation avec référence aux dessins annexés.

Sur ces dessins :
- les Figures 1, 2 et 3 sont des vues respectivement en perspective, de face et en coupe longitudinale suivant A-A, d'un élément de section transversale hexagonale d'un ensemble d'éléments individuels selon la présente invention, la partie de décor associée à cet élément individuel comportant une zone d'obscurité créée par un creux conique ;
- la Figure 4 est une vue d'ensemble en perspective d'une structure de type mosaïque réalisée par l'assemblage d'une pluralité d'éléments individuels hexagonaux tels que représentés sur les Figures 1 à 3 et ayant des cônes de différentes profondeurs ;
- les Figures 5 et 6 sont des vues respectivement en perspective et en coupe longitudinale d'une première variante de l'élément individuel selon la présente invention, de section transversale carrée ;
- la Figure 7 est une vue d'ensemble en perspective d'une structure de type mosaïque réalisée par l'assemblage d'une pluralité d'éléments individuels carrés tels que représentés sur les Figures 5 et 6 et ayant des cônes de différentes profondeurs ;
- la Figure 8 est une vue en perspective d'une seconde variante de l'élément individuel selon la présente invention, la partie de décor associée à cet élément individuel comportant une zone d'obscurité créée par un sillon ;
- la Figure 9 est une vue en perspective d'une structure de type mosaïque réalisée par l'assemblage d'une pluralité d'éléments individuels tels que représentés sur la Figure 8 et ayant des sillons de différentes largeurs ;
- la Figure 10 est une photographie d'une structure de type mosaïque construite à partir d'éléments individuels selon la présente invention, de section transversale hexagonale et à creux coniques, la structure représentant une partie du visage d'une femme ;
- la Figure 11 est une vue agrandie de la Figure 10, montrant plus précisément le coin de l'oeil;
- la Figure 12 est une photographie d'une structure de type mosaïque représentant la même partie du visage d'une femme que la Figure 10, la structure étant construire à partir d'éléments individuels de section transversale carrée et à sillon ; et
- la Figure 13 est une vue agrandie de la Figure 12, montrant plus précisément le coin de l'oeil.

Si l'on se réfère aux Figures 1 à 3, on peut voir que l'on y a représenté un élément individuel 1 selon un mode de réalisation particulier de l'invention, cet élément individuel 1 étant allongé et ayant une section transversale de forme hexagonale. Des éléments individuels 1 ayant une telle forme de section transversale présentent une bien meilleure résistance à la compression.

Cet élément individuel 1 comprend une partie de décor formée par un creux conique 2 pratiqué au centre de l'une de ses faces d'extrémité, à savoir sa face extérieure 3 destinée à constituer une partie de la surface de la structure de type mosaïque une fois les différents éléments individuels 1 assemblés les uns aux autres. La partie de décor est également formée par la région de la face 3 autour du creux 2.

Le creux conique 2 représenté étant un cône rectangle, sa géométrie peut être définie par sa profondeur Hc, qui est égale à la moitié de son diamètre Dc, pris dans le plan de la face extérieure 3, l'angle au sommet α étant de 90°.

Le creux 2 piège la lumière et produit donc une zone d'obscurité au centre de l'élément individuel 1, l'intensité de la zone d'obscurité étant déterminée par les dimensions du creux 2.

Ainsi, la profondeur du cône, c'est-à-dire le niveau de pénétration du creux 2 dans l'élément individuel 1, détermine l'intensité de l'obscurité au centre de l'élément individuel 1. Cette profondeur de cône Hc peut par exemple varier de 0 mm à 1/10^{éme} de l'épaisseur de l'élément individuel 1. Par exemple, pour un élément individuel 1 dont la distance entre des côtés opposées est de 4 mm et dont l'épaisseur est de 15 mm, la profondeur du cône pourra varier de 0 mm à 3 mm.

On peut également faire varier l'intensité de l'obscurité formée par le cône en faisant varier, non pas sa profondeur, mais son demi-angle, le cône n'étant plus un cône rectangle. Dans ce cas, plus le demi-angle du cône est important, plus l'intensité de la zone d'obscurité créée par le cône est importante.

Comme indiqué ci-dessus, l'intensité de la zone d'obscurité est définie en fonction du niveau de gris de la partie d'image devant être reproduite par la partie de décor portée par l'élément individuel 1.

Le choix des dimensions des creux 2 peut se faire de manière empirique, en fonction de la résolution que l'on souhaite obtenir, ainsi que de l'épaisseur des éléments individuels 1.

De préférence, on fait ce choix après avoir simulé sur ordinateur le rendu de la structure finale.

Il est possible d'utiliser une diversité d'échelles de niveaux de gris, plus ou moins précises et complexes, l'important étant qu'à chaque niveau de gris soit associé une profondeur de cône correspondante, ou le cas échéant un demi-angle du cône.

Il ressort cependant que l'utilisation d'une échelle à 16 niveaux de gris est un choix satisfaisant, en ce qu'il offre une précision satisfaisante sans engendrer un trop grand nombre de cônes de différentes dimensions.

Le Tableau 1 suivant est un exemple de table de correspondance permettant d'associer à chaque niveau de gris d'une échelle à 16 niveaux de gris, un cône produisant une zone d'obscurité ayant une intensité correspondant à ce niveau de gris, pour un élément individuel 1 ayant une épaisseur de 1 cm et une distance entre côtés opposés de 4 mm. Ce Tableau contient également des valeurs pour un cône rectangle avec un angle α de 90° et un cône non rectangle dont le demi-angle est de 30° (α = 60°).

**Tableau 1**

| Exemples de Dimensions | | | Niveau de gris |
|---|---|---|---|
| Cônes | Hc (mm) | | de blanc (Hc 0) à noir (Hc 1,5 ou 2,6) |
| Dc (mm) | Cône α = 90° | Cône α = 60° | |
| 0 | 0 | 0 | Blanc |
| 0,2 | 0,1 | 0,173 | Gris 1 |
| 0,4 | 0,2 | 0,346 | Gris 2 |
| 0,6 | 0,3 | 0,519 | Gris 3 |
| 0,8 | 0,4 | 0,692 | Gris 4 |
| 1 | 0,5 | 0,866 | Gris 5 |
| 1,2 | 0,6 | 1,039 | Gris 6 |
| 1,4 | 0,7 | 1,212 | Gris 7 |
| 1,6 | 0,8 | 1,385 | Gris 8 |
| 1,8 | 0,9 | 1,558 | Gris 9 |
| 2 | 1 | 1,732 | Gris 10 |
| 2,2 | 1,1 | 1,905 | Gris 11 |
| 2,4 | 1,2 | 2,078 | Gris 12 |
| 2,6 | 1,3 | 2,251 | Gris 13 |
| 2,8 | 1,4 | 2,425 | Gris 14 |
| 3 | 1,5 | 2,6 | Noir |

L'élément individuel 1 peut être réalisé en pâte de ciment ou mortier de béton vibropressé ou moulé dans des moules thermoformés avec une empreinte correspondant à la forme d'élément individuel souhaitée. L'élément individuel 1 peut en outre être coloré dans la masse par des oxydes, ou être simplement coloré par application en surface d'une couche de peinture.

Il est avantageux de fabriquer à l'avance tous les éléments individuels 1 de façon à avoir à disposition un ensemble d'éléments individuels 1 correspondant à tous les niveaux de gris de l'échelle utilisée pour la conversion de l'image en niveaux de gris. Il est ainsi possible de réaliser avec un tel ensemble d'éléments individuels 1 des structures de type mosaïque dont le décor reproduit n'importe quelle image donnée.

Si l'on se réfère maintenant à la Figure 4, on peut voir que l'on y a représenté une structure de type mosaïque composée d'un ensemble d'éléments individuels 1 comportant des creux 2 de différentes dimensions. Les creux 2 de plus grands diamètres sont ici placés au centre de la structure de type mosaïque, les creux 2 de plus petits diamètres étant placés dans les régions de bordure.

On souligne ici que cette Figure est donnée uniquement pour montrer l'agencement des éléments individuels 1, les zones d'ombre créées par les creux 2 n'étant pas représentées dans un souci de clarté du dessin.

Une telle structure de type mosaïque peut être réalisée de la manière suivante, à l'aide d'un algorithme exécuté sur un ordinateur.

Tout d'abord, on décompose une image de départ dont on souhaite qu'elle soit reproduite par le décor de la mosaïque, en une pluralité de parties d'image dont les dimensions correspondent à celles des éléments individuels 1. De préférence, l'image de départ est pixellisée, c'est-à-dire que les parties d'image mentionnées ci-dessus sont de la taille des pixels de l'image de départ. Les techniques de pixellisation étant bien connues, elles ne seront pas décrites plus en détail. Dans le cas d'une pixellisation, les dimensions des éléments individuels 1 doivent correspondre à la taille des pixels définissant l'image.

L'image ainsi pixellisée est ensuite modélisée en niveaux de gris, suivant l'échelle choisie. Les techniques de modélisation en niveaux de gris sont également bien connues et ne seront donc pas décrites plus en détail.

Une fois que l'on a associé à chaque pixel un niveau de gris, il est aisé de trouver, à l'aide d'un tableau de correspondance tel que celui indiqué ci-dessus, l'élément individuel 1 dont le creux 2 produit une zone d'obscurité dont l'intensité correspond au niveau de gris défini.

Les positions des différents pixels étant connues, il est aisé d'agencer les différents éléments individuels 1 les uns par rapport aux autres, de la même manière que pour les mosaïques classiques, pour obtenir une mosaïque dont le décor reproduit l'image qui a été pixellisée.

Cette étape d'agencement des éléments individuels 1, comprenant leur récupération à partir d'un emplacement de stockage par exemple, peut être exécutée par un ou plusieurs automates ou bras robotisés, bien connus dans la technique, que l'on a programmé pour qu'ils placent chaque élément individuel 1 à sa position sur le support de la structure de type mosaïque.

Une telle structure de mosaïque se distingue cependant des mosaïques classiques par le fait qu'elle a un rendu visuel bien meilleur en raison de la présence des creux 2 piégeant la lumière et offrant une sensation de profondeur de l'image.

Il convient de noter qu'il est possible de représenter une image uniquement par le contraste entre les zones d'obscurité et des zones blanches, les éléments individuels 1 n'étant alors pas colorés. Ceci s'inspire directement du principe de défragmentation d'une image.

De la même manière, il est à noter que la perception par un observateur des zones d'obscurité, et donc l'image reproduite par le décor, va varier en fonction de la position de l'observateur par rapport à la structure de type mosaïque. Ainsi, lorsqu'il se déplacera devant la structure de type mosaïque selon l'invention, l'observateur percevra un mouvement dynamique du décor, particulièrement agréable à l'oeil.

Il est également envisageable de disposer des sources d'éclairage, fixes ou mobiles, devant la structure de type mosaïque selon l'invention afin de modifier les zones d'obscurité sur les différentes éléments individuels 1 et donc produire différentes images pour un observateur restant à une position donnée.

Si les éléments individuels 1 sont colorés pour reproduire une première image à la manière classique d'une mosaïque traditionnelle, il est possible de définir les creux 2 à partir d'une autre image de référence de telle sorte que l'observateur pourra percevoir cette image de référence, produite par les creux 2, se détachant d'une image d'arrière-plan produite par les couleurs des éléments individuels 1.

Si on associe cela à la possibilité de produire un décor en mouvement comme indiqué ci-dessus, une structure de type mosaïque selon l'invention permet de reproduire une image d'arrière-plan de laquelle se détache une image en mouvement dynamique lorsque l'observateur se déplace par rapport à la structure de type mosaïque ou lorsque l'on fait varier l'éclairage de la structure de type mosaïque.

Il est en outre possible de définir les creux 2 d'un premier ensemble d'éléments individuels 1 à partir d'une première image de référence et les creux 2 d'un second ensemble d'éléments individuels 1 à partir d'une seconde image de référence, de façon à obtenir, après assemblage des éléments individuels 1 des premier et second ensembles, une structure de type mosaïque portant un décor reproduisant en arrière-plan une première image, produite par les couleurs des éléments individuels 1, de laquelle se détachent des première et seconde images en mouvement.

L'invention n'est bien entendu pas limitée à un nombre défini d'images, ce nombre n'étant limité que par les dimensions globales de la structure de type mosaïque et le nombre d'éléments individuels 1 la composant.

La mise en oeuvre par ordinateur de ces étapes de décomposition d'images, de détermination des niveaux de gris et de détermination des éléments individuels 1 correspondants est particulièrement avantageuse en ce sens qu'elle permet en outre de simuler le rendu visuel de la structure de type mosaïque finale, de sorte que l'on peut observer les superpositions ou successions d'images, de préférence en tenant compte de la position de l'observateur et/ou de sources d'éclairage, avant l'étape finale d'assemblage.

L'invention n'est en outre pas limitée à la forme de la section transversale des éléments individuels 1.

Ainsi, on a représenté en Figures 5 et 6 un élément individuel 4 selon une première variante, dont la forme en section transversale est carrée et qui est relativement peu allongé.

De manière analogue à l'élément individuel 1, cet élément carré 4 présente, au centre d'une face d'extrémité 5, un creux 6 se présentant sous la forme d'un cône créant une zone d'ombre.

On peut par conséquent obtenir une structure de type mosaïque selon l'invention, comme représenté sur la Figure 7.

Les formes hexagonale et carrée sont deux exemples de la forme de section transversale qui peut être utilisée pour les éléments individuels selon l'invention. On peut ainsi utiliser toute autre forme, pourvu qu'elle permette l'assemblage des éléments les uns aux autres. En particulier, il est possible de prévoir, dans un même ensemble d'éléments individuels, des éléments individuels de différentes formes en section transversale.

Néanmoins, l'utilisation de la forme hexagonale ou carrée, ou de manière générale rectangulaire, permet un assemblage extrêmement rapide et qui peut être automatisé pour un gain de temps et une baisse des coûts.

De plus, il est indifférent que les éléments individuels soient allongés ou non.

D'autres formes de parties de décor peuvent également être envisagées.

Ainsi, on peut utiliser des éléments individuels 7 selon une seconde variante de l'invention, qui sont plutôt allongés et de section transversale carrée, comme on peut le voir sur la Figure 8.

L'élément individuel 7 porte, creusé sur une face d'extrémité 8, un sillon 9 s'étendant de manière rectiligne d'un bord de la face 8 au bord opposé.

Le sillon 9 a un profil triangulaire formé par deux surfaces 9a, 9b inclinées l'une vers l'autre et se réunissant suivant une ligne 9c formant le fond du sillon 9.

Le sillon 9 créé une zone d'ombre dont la luminance est fonction de ses dimensions, en particulier en fonction de la profondeur du sillon 9, de l'aire des surfaces 9a, 9b et de l'angle qu'elles forment au niveau du fond 9c du sillon 9.

Là encore, les différentes dimensions appropriées et leur correspondance avec les niveaux de gris peuvent être déterminées de manière empirique ou par simulation sur ordinateur, comme dans le cas des creux coniques 2, 6.

Les éléments individuels 4, 7 selon les première et seconde variantes peuvent être obtenus de la même manière que les éléments individuels 1 et les étapes de réalisation d'une structure de type mosaïque à l'aide de ces éléments individuels 4, 7 sont identiques à celles décrites ci-dessus.

Comme indiqué ci-dessus, les formations peuvent également être constituées par des reliefs ou par des amas de matière phosphorescente. On associe ces reliefs ou ces amas à un niveau de gris donné de la même manière que pour les creux.

On a représenté sur les Figures 10 à 13 des photographies montrant une structure de type mosaïque selon la présente invention, lesquelles Figures permettent de constater que la présente invention permet de construire des structures de type mosaïques produisant un excellent effet visuel.

En particulier, les Figures 10 et 11 montrent une structure de type mosaïque dans laquelle on combine la technique des mosaïques traditionnelles avec le fait de prévoir des creux. Ainsi, les éléments individuels portent chacun un creux, ils sont colorés pour reproduire l'image du visage et les creux sont formés de telle sorte que la luminance de la zone d'ombre produite par chaque creux correspond au niveau de gris associé à la couleur de l'élément individuel.

Les Figures 12 et 13 montrent quant à elles la même image reproduite par une structure composée d'éléments individuels de section transversale carrée et comportant chacun un sillon, qui produit la zone en noir au centre de chaque élément individuel, les éléments individuels étant disposés de telle sorte que, dans une même colonne d'éléments individuels, les sillons sont dans le prolongement les uns des autres.

## Revendications

1. Ensemble d'éléments individuels destinés à former, une fois assemblés les uns aux autres, une structure de type mosaïque portant, sur une face, un décor reproduisant au moins une image, le décor étant défini par des parties de décor reproduisant chacune une partie correspondante de ladite au moins une image, chaque élément individuel (1, 4, 7) portant une telle partie de décor sur sa face destinée à faire partie de la face de la structure portant le décor,
**caractérisé par le fait que**
chaque partie de décor comprend une ou plusieurs formations (2, 6, 9) correspondant chacune respectivement à la partie d'image ou à une sous-partie de la partie d'image reproduite par la partie de décor, la ou chaque formation (2, 6, 9) créant chacune une zone ayant une luminance définie en fonction du niveau de gris de la partie d'image ou de la sous-partie d'image associée à la formation, la luminance de la zone croissant ou décroissant avec le niveau de gris.

2. Ensemble d'éléments individuels selon la revendication 1, **caractérisé par le fait que** les formations sont constituées par des reliefs et/ou des creux (2, 6, 9), créant chacun une zone d'ombre dont la luminance, qui est définie, dans une position donnée d'une personne observant la structure de type mosaïque, en fonction du niveau de gris de la partie d'image ou de la sous-partie d'image, diminue lorsque le niveau de gris de la partie d'image ou sous-partie d'image qui leur est associée augmente.

3. Ensemble d'éléments individuels selon la revendication 2, dans lequel les formations sont des creux (2, 6, 9), **caractérisé par le fait qu'**une matière ayant un effet de modulation optique, à savoir un effet de rapetissement, de grossissement ou de réflexion, telle qu'un verre de silice ou une matière contenant des cristaux de quartz, est disposée dans les creux (2, 6, 9) de façon à moduler l'effet optique produit par les zones d'ombre.

4. Ensemble d'éléments individuels selon l'une des revendications 2 et 3, dans lequel les formations sont des creux, **caractérisé par le fait que** les creux sont des sillons (9) rectilignes et parallèles dont les dimensions augmentent lorsque le niveau de gris de la partie d'image ou sous-partie d'image qui lui est associée augmente.

5. Ensemble d'éléments individuels selon l'une des revendications 2 et 3, dans lequel les formations sont des creux, **caractérisé par le fait que** les creux (2, 6) sont constitués chacun par un cône creusé dans l'élément individuel, le demi-angle du cône se trouvant notamment dans une plage allant de 1° à 89°, et de préférence dans une plage allant de 15° à 60°.

6. Ensemble d'éléments individuels selon l'une des revendications 2 à 5, dans lequel les formations sont des creux (2, 6, 9), **caractérisé par le fait qu'**une matière fluorescente, phosphorescente ou photoluminescente, et notamment un mélange de poudre fluorescente, phosphorescente ou photoluminescente et de résine, est disposée dans les creux (2, 6, 9) de façon à reproduire l'image dans l'obscurité.

7. Ensemble d'éléments individuels selon la revendication 1, **caractérisé par le fait que** les formations sont constituées par des amas d'une matière photoluminescente, phosphorescente ou fluorescente, et notamment d'un mélange de poudre photoluminescente, phosphorescente ou fluorescente, et de résine, appliqués sur les éléments individuels, la matière photoluminescente, phosphorescente ou fluorescente, le cas échéant la poudre photoluminescente, phosphorescente ou fluorescente, étant concentrée en fonction du niveau de gris de la partie d'image ou de la sous-partie d'image associée à l'amas, le pouvoir photoluminescent, phosphorescent ou fluorescent, augmentant lorsque le niveau de gris augmente.

8. Ensemble d'éléments individuels selon l'une des revendications 1 à 7, **caractérisé par le fait que** les faces (3, 5, 8) des éléments individuels (1, 4, 7) portant les parties de décor sont colorées.

9. Ensemble d'éléments individuels selon l'une des revendications 1 à 8, **caractérisé par le fait que** les éléments individuels (1, 4, 7) ont la même forme de section transversale, notamment hexagonale ou carrée.

10. Ensemble d'éléments individuels selon l'une des revendications 1 à 9, **caractérisé par le fait que** des éléments individuels comprennent un moyen apte à émettre de la lumière vers l'extérieur à partir de la face extérieure, portant la partie de décor, dudit élément individuel, un tel moyen étant notamment constitué par une fibre optique reliée à une source de lumière.

11. Structure de type mosaïque portant un décor reproduisant au moins une image, **caractérisée par le fait qu'**elle est composée de l'ensemble d'éléments individuels (1, 4, 7) tel que défini à l'une des revendications 1 à 10, assemblés les uns aux autres.

12. Procédé de réalisation d'une structure de type mosaïque telle que définie à la revendication 11, à partir d'un ensemble d'éléments individuels (1, 4, 7) tel que défini à l'une des revendications 1 à 10, mis en oeuvre par ordinateur, **caractérisé par le fait qu'**il comprend les étapes consistant à :
- exécuter un algorithme sur une image de départ, ledit algorithme décomposant, en fonction des éléments individuels (1, 4, 7) de l'ensemble d'éléments individuels, l'image de départ en parties d'image de telle sorte que le ou les niveaux de gris dans chaque partie d'image correspondent à la partie de décor d'au moins un élément individuel (1, 4, 7), les parties d'image dont le ou les niveaux de gris ne correspondent pas à la partie de décor d'au moins un élément individuel (1, 4, 7) étant décomposées en parties d'image de plus petite dimension de manière itérative jusqu'à ce que le ou les niveaux de gris de chaque partie d'image correspondent à au moins un élément individuel (1, 4, 7) de l'ensemble ; et
- construire la structure de type mosaïque à partir des éléments individuels (1, 4, 7) qui portent une partie de décor ayant une ou des formations (2, 6, 9) créant une zone ayant une luminance correspondant aux niveaux de gris des parties d'image, de façon à obtenir une structure de type mosaïque portant un décor reproduisant l'image de départ.

13. Procédé selon la revendication 12, **caractérisé par le fait qu'**il comprend en outre, après l'exécution de l'algorithme et avant l'étape de construction de la structure de type mosaïque, une étape de simulation par ordinateur de la structure de type mosaïque finale et, le cas échéant, une étape consistant à ré-exécuter l'algorithme après modification par l'utilisateur de l'ensemble d'éléments individuels (1, 4, 7) à disposition.

14. Produit programme d'ordinateur mémorisant un code exécutable pour l'exécution de l'algorithme du procédé tel que défini à la revendication 12 et la mise en oeuvre de l'étape de simulation de la structure de type mosaïque finale et de l'étape de ré-exécution de l'algorithme du procédé tel que défini à la revendication 13.

15. Installation de décoration, **caractérisée par le fait qu'**elle comprend une structure de type mosaïque telle que définie à la revendication 11 et une source d'éclairage agencée pour éclairer la structure de type mosaïque, notamment de manière variable soit par déplacement de la source d'éclairage, soit par modulation de l'intensité d'éclairage de la structure, ou une combinaison des deux.

## Patentansprüche

1. Satz aus einzelnen Elementen zur Herstellung, nach deren Zusammensetzen, einer mosaikartigen Struktur, die an einer Seite eine Gestaltung trägt, die mindestens ein Bild wiedergibt, wobei die Gestaltung durch Gestaltungsabschnitte definiert wird, die jeweils einen entsprechenden Abschnitt des mindestens einen Bilds wiedergeben, wobei jedes einzelne Element (1, 4, 7) einen derartigen Gestaltungsabschnitt an der Seite trägt, die einen Bestandteil der Seite der Struktur bilden soll, die die Gestaltung trägt,
**dadurch gekennzeichnet, dass**
jeder Gestaltungsabschnitt ein oder mehrere Gebilde (2, 6, 9) umfasst, das bzw. die jeweils dem Bildabschnitt oder einem Teilabschnitt des Bildabschnitts entspricht bzw. entsprechen, der von dem Gestaltungsabschnitt wiedergegeben wird, wobei das oder jedes Gebilde (2, 6, 9) jeweils einen Bereich erzeugt, der eine Leuchtdichte aufweist, die je nach Graustufe des Bildabschnitts oder des Teilabschnitts des Bilds definiert ist, der dem Gebilde zugehörig ist, wobei die Leuchtdichte des Bereichs mit der Graustufe zunimmt oder abnimmt.

2. Satz aus einzelnen Elementen nach Anspruch 1, **dadurch gekennzeichnet, dass** die Gebilde aus Erhöhungen und/oder Vertiefungen (2, 6, 9) gebildet sind, die jeweils einen Schattenbereich erzeugen, dessen Leuchtdichte, die aus einer bestimmten Position einer Person, die die mosaikartige Struktur betrachtet, abhängig von der Graustufe des Bildabschnitts oder des Teilabschnitts des Bilds definiert ist, geringer wird, wenn die Graustufe des Bildabschnitts oder Teilabschnitts des Bilds, der ihnen zugehörig ist, höher wird.

3. Satz aus einzelnen Elementen nach Anspruch 2, wobei es sich bei den Gebilden um Vertiefungen (2, 6, 9) handelt, **dadurch gekennzeichnet, dass** ein Material mit einer optischen Modulationswirkung, und zwar einer Verkleinerungs-, Vergrößerungs- oder Reflexionswirkung, beispielsweise ein Quarzglas oder ein Material, das Quarzkristalle enthält, in den Vertiefungen (2, 6, 9) so angeordnet ist, dass es den optischen Effekt, den die Schattenbereiche erzeugen, moduliert.

4. Satz aus einzelnen Elementen nach Anspruch 2 oder 3, wobei es sich bei den Gebilden um Vertiefungen handelt, **dadurch gekennzeichnet, dass** die Vertiefungen geradlinige und parallele Furchen (9) sind, deren Abmessungen größer werden, wenn die Graustufe des Bildabschnitts oder Teilabschnitts des Bilds, der ihm zugehörig ist, höher wird.

5. Satz aus einzelnen Elementen nach Anspruch 2 oder 3, wobei es sich bei den Gebilden um Vertiefungen handelt, **dadurch gekennzeichnet, dass** die Vertiefungen (2, 6) jeweils von einem in das Einzelelement eingebrachten Kegel gebildet sind, wobei der halbe Öffnungswinkel insbesondere in einem Bereich von 1° bis 89° und vorzugsweise in einem Bereich von 15° bis 60° liegt.

6. Satz aus einzelnen Elementen nach einem der Ansprüche 2 bis 5, wobei es sich bei den Gebilden um Vertiefungen (2, 6, 9) handelt, **dadurch gekennzeichnet, dass** ein fluoreszierendes, phosphoreszierendes oder photolumineszierendes Material, und insbesondere eine Mischung aus fluoreszierendem, phosphoreszierendem oder photolumineszierendem Pulver und Kunststoff, in den Vertiefungen (2, 6, 9) angeordnet ist, damit das Bild im Dunkeln wiedergegeben wird.

7. Satz aus einzelnen Elementen nach Anspruch 1, **dadurch gekennzeichnet, dass** die Gebilde aus Anhäufungen eines photolumineszierenden, phosphoreszierenden oder fluoreszierenden Materials und insbesondere aus einer Mischung aus photolumineszierendem, phosphoreszierendem oder fluoreszierendem Pulver und Kunststoff gebildet sind, die auf die einzelnen Elemente aufgebracht sind, wobei das photolumineszierende, phosphoreszierende oder fluoreszierende Material, gegebenenfalls das photolumineszierende, phosphoreszierende oder fluoreszierende Pulver, je nach der Graustufe des Bildabschnitts oder des Teilabschnitts des Bilds, der der Anhäufung zugehörig ist, konzentriert ist, wobei die Photolumineszenz-, Phosphoreszenz- oder Fluoreszenzleistung steigt, wenn die Graustufe höher wird.

8. Satz aus einzelnen Elementen nach einem der Ansprüche 1 bis 7, **dadurch gekennzeichnet, dass** die Seiten (3, 5, 8) der einzelnen Elemente (1, 4, 7), die die Gestaltungsabschnitte tragen, gefärbt sind.

9. Satz aus einzelnen Elementen nach einem der Ansprüche 1 bis 8, **dadurch gekennzeichnet, dass** die einzelnen Elemente (1, 4, 7) dieselbe Querschnittsform aufweisen, insbesondere sechseckig oder quadratisch.

10. Satz aus einzelnen Elementen nach einem der Ansprüche 1 bis 9, **dadurch gekennzeichnet, dass** einzelnen Elemente ein Mittel umfassen, das in der Lage ist, von der den Gestaltungsabschnitt tragenden Außenfläche des einzelnen Elements aus Licht nach außen auszusenden, wobei ein derartiges Mittel insbesondere durch einen Lichtwellenleiter gebildet ist, der mit einer Lichtquelle verbunden ist.

11. Mosaikartige Struktur, die eine Gestaltung trägt, die mindestens ein Bild wiedergibt, **dadurch gekennzeichnet, dass** sie aus dem Satz aus einzelnen Elementen (1, 4, 7) nach einem der Ansprüche 1 bis 10 gebildet ist, die zusammengesetzt sind.

12. Computerimplementiertes Herstellungsverfahren für eine mosaikartige Struktur nach Anspruch 11 aus einem Satz aus einzelnen Elementen (1, 4, 7) nach einem der Ansprüche 1 bis 10, **dadurch gekennzeichnet, dass** es folgende Schritte umfasst:
- Ausführen eines Algorithmus an einem Ausgangsbild, wobei der Algorithmus in Abhängigkeit von den einzelnen Elementen (1, 4, 7) des Satzes aus einzelnen Elementen das Ausgangsbild derart in Bildabschnitte zerlegt, dass die Graustufe oder Graustufen in jedem Bildabschnitt dem Gestaltungsabschnitt von mindestens einem einzelnen Element (1, 4, 7) entspricht bzw. entsprechen, wobei die Bildabschnitte, deren Graustufe oder Graustufen nicht dem Gestaltungsabschnitt von mindestens einem einzelnen Element (1, 4, 7) entspricht bzw. entsprechen, iterativ in Bildabschnitte mit kleineren Abmessungen zerlegt werden, bis die Graustufe oder Graustufen jedes Bildabschnitts mindestens einem einzelnen Element (1, 4, 7) des Satzes entspricht bzw. entsprechen; und
- Aufbauen der mosaikartigen Struktur aus den einzelnen Elementen (1, 4, 7), die einen Gestaltungsabschnitt tragen, der ein Gebilde oder Gebilde (2, 6, 9) aufweist, die einen Bereich mit einer Leuchtdichte erzeugt bzw. erzeugen, die den Graustufen der Bildabschnitte entspricht, sodass eine mosaikartige Struktur erhalten wird, die eine Gestaltung trägt, die das Ausgangsbild wiedergibt.

13. Verfahren nach Anspruch 12, **dadurch gekennzeichnet, dass** es ferner nach dem Ausführen des Algorithmus und vor dem Schritt des Aufbauens der mosaikartigen Struktur ferner einen Schritt zum rechnergestützten Simulieren der endgültigen mosaikartigen Struktur und gegebenenfalls einen Schritt umfasst, der darin besteht, den Algorithmus nach der Abänderung des Satzes aus einzelnen verfügbaren Elementen (1, 4, 7) durch den Nutzer erneut auszuführen.

14. Computerprogrammprodukt, das einen ausführbaren Code zum Ausführen des Algorithmus des Verfahrens nach Anspruch 12 und zum Durchführen des Schritts zum Simulieren der endgültigen mosaikartigen Struktur und des Schritts zum erneuten Ausführen des Algorithmus des Verfahrens nach Anspruch 13 speichert.

15. Gestaltungseinrichtung, **dadurch gekennzeichnet, dass** sie eine mosaikartige Struktur nach Anspruch 11 und eine Beleuchtungsquelle umfasst, die so angeordnet ist, dass sie die mosaikartige Struktur insbesondere veränderlich beleuchtet, entweder durch Bewegen der Beleuchtungsquelle oder durch Verändern der Intensität der Beleuchtung der Struktur oder mit einer Kombination aus beidem.

## Claims

1. Set of individual elements intended to form, once assembled to each other, a mosaic-like structure bearing, on one face, a decoration reproducing at least one image, the decoration being defined by decoration parts each reproducing a corresponding section of said at least one image, each individual element (1, 4, 7) bearing such a decoration part on its face intended to form part of the face of the structure bearing the decoration,
**characterized by** the fact that
each decoration part comprises one or more formations (2, 6, 9) each corresponding to the image section or a sub-section of the image section reproduced by the decoration part, respectively, the or each formation (2, 6, 9) each creating an area having a luminance defined according to the grey level of the image section or sub-section associated with the formation, the luminance of the area increasing or decreasing with the grey level.

2. Set of individual elements according to claim 1, **characterized by** the fact that the formations are formed by reliefs and/or depressions (2, 6, 9), each creating a shaded area the luminance of which, defined, in a given position of a person observing the mosaic-like structure, according to the grey level of the image section or sub-section, decreases when the grey level of the image section or sub-section associated therewith increases.

3. Set of individual elements according to claim 2, wherein the formations are depressions (2, 6, 9), **characterized by** the fact that a material having an optical modulation effect, that is, a shrinking, magnification or reflection effect, such as a silica glass or a material containing quartz crystals, is arranged in the depressions (2, 6, 9) so as to modulate the optical effect produced by the shaded areas.

4. Set of individual elements according to one of claims 2 and 3, wherein the formations are depressions, **characterized by** the fact that the depressions are rectilinear and parallel grooves (9) the dimensions of which increase when the grey level of the image section or sub-section associated therewith increases.

5. Set of individual elements according to one of claims 2 and 3, wherein the formations are depressions, **characterized by** the fact that the depressions (2, 6) are each constituted by a cone dug in the individual element, the half-angle of the cone being in particular in a range from 1° to 89°, preferably in a range from 15° to 60°.

6. Set of individual elements according to one of claims 2 to 5, wherein the formations are depressions (2, 6, 9), **characterized by** the fact that a fluorescent, phosphorescent or photoluminescent material, and in particular a mixture of fluorescent, phosphorescent or photoluminescent powder and of resin, is arranged in the depressions (2, 6, 9) so as to reproduce the image in the dark.

7. Set of individual elements according to claim 1, **characterized by** the fact that the formations are constituted by aggregates of a photoluminescent, phosphorescent or fluorescent material, and in particular of a mixture of a photoluminescent, phosphorescent or fluorescent powder and of resin, applied to the individual elements, the photoluminescent, phosphorescent or fluorescent material, and as the case may be, the photoluminescent, phosphorescent or fluorescent powder, being concentrated according to the grey level of the image section or sub-section associated with the aggregate, the photoluminescent, phosphorescent or fluorescent power increasing when the grey level increases.

8. Set of individual elements according to one of claims 1 to 7, **characterized by** the fact that the faces (3, 5, 8) of the individual elements (1, 4, 7) bearing the decoration parts are colored.

9. Set of individual elements according to one of claims 1 to 8, **characterized by** the fact that the individual elements (1, 4, 7) have the same cross-sectional shape, in particular a hexagonal or square shape.

10. Set of individual elements according to one of claims 1 to 9, **characterized by** the fact that individual elements comprise means for outwardly emitting light from the outer face, which bears the decoration part, of said individual element, such means being in particular constituted by an optical fiber connected to a light source.

11. Mosaic-like structure bearing a decoration reproducing at least one image, **characterized by** the fact that it is formed by the set of individual elements (1, 4, 7) as defined in one of claims 1 to 10, assembled to each other.

12. Computer-implemented method for creating a mosaic-like structure as defined in claim 11, from a set of individual elements (1, 4, 7) as defined in one of claims 1 to 10, **characterized by** the fact that it comprises the steps consisting in:
- executing an algorithm on an original image, said algorithm splitting, according to the individual elements (1, 4, 7) from the set of individual elements, the original image into image sections such that the grey level(s) in each image section corresponds to the decoration part of at least one individual element (1, 4, 7), the image sections the grey level (s) of which does not correspond to the decoration part of at least one individual element (1, 4, 7) being iteratively split into smaller image sections until the grey level(s) of each image section corresponds to at least one individual element (1, 4, 7) of the set; and
- manufacturing the mosaic-like structure from the individual elements (1, 4, 7) which bear a decoration part having one or more formations (2, 6, 9) creating an area having a luminance corresponding to the grey levels of the image sections, so as to obtain a mosaic-like structure bearing a decoration reproducing the original image.

13. Method according to claim 12, **characterized by** the fact that it further comprises, after executing the algorithm and before the step of manufacturing the mosaic-like structure, a step consisting in simulating by computer the final mosaic-like structure, and as the case may be, a step for executing again the algorithm after the user has changed the available set of individual elements (1, 4, 7).

14. Computer program product storing an executable code for executing the algorithm of the method as defined in claim 12 and implementing the step of simulating the final mosaic-like structure and the step of performing again the algorithm of the method as defined in claim 13.

15. A decoration installation, **characterized by** the fact that it comprises a mosaic-like structure as defined in claim 11 and a lighting source arranged to illuminate the mosaic-like structure, in particular in a variable way either by moving the lighting source or by modulating the lighting intensity of the structure, or any combination thereof.
